# FASCICULE DE BREVET EUROPEEN

(11) **EP 2 118 408 B1**
(45) Date de publication et mention de la délivrance du brevet: **04.05.2016**
(21) Numéro de dépôt: 07823698.1
(22) Date de dépôt: 07.08.2007
(51) Int. Cl.: E04H 15/46, E04H 15/50

(54) **STRUCTURE PLIABLE A DEPLOIEMENT ET REPLIEMENT RAPIDES**
FALTSTRUKTUR, DIE SICH SCHNELL AUSEINANDER- UND WIEDER ZUSAMMENFALTEN LÄSST
FOLDING STRUCTURE THAT CAN BE UNFOLDED AND REFOLDED QUICKLY

(30) Priorité: 27.02.2007 FR 0753514
(43) Date de publication de la demande: 18.11.2009
(73) Titulaire: Vitabri, Société Anonyme, 25000 Besançon (FR)
(72) Inventeur: STEHLY, Alain, F-25440 Charnay (FR)
(74) Mandataire: Rhein, Alain
(86) Numéro de dépôt international: PCT/FR2007/051792
(87) Numéro de publication internationale: WO 2008/104645

(56) Documents cités:
- WO-A-01/27417
- WO-A1-2007/057604
- FR-A- 2 849 668
- US-A1- 2003 037 812

## Description

La présente invention concerne une structure pliable apte à passer d'une position déployée à une position repliée, et inversement, comprenant des montants télescopiques comportant chacun au moins un élément inférieur coulissant par rapport à un élément supérieur solidaire de ladite structure, et qui supportent un ensemble de caissons prismatiques adjacents les uns aux autres, et dont les parois sont constituées par des croisillons de longerons articulés en ciseaux.

La présente invention entre dans le domaine des structures démontables ou pliables destinées à servir d'abri.

Un tel abri est généralement constitué d'une structure métallique recouverte au moins en partie supérieure par un élément de couverture formant un toit. Cet abri se présente le plus souvent, en position déployée, comme une tente ayant la forme d'un cube surmonté d'une pyramide.

Ce type d'abri est destiné à un usage ponctuel, comme stand ou analogue, sur une durée déterminée, nécessitant alors un montage et un démontage aussi simple que rapide. C'est pourquoi, les abris existants ont été prévus dépliables, passant d'une configuration pliée, pour leur transport et leur stockage, à une position déployée, ou inversement. Cette possibilité de plier et déployer l'abri facilite grandement son montage comparé aux abris comprenant une structure constituée de longerons, tiges ou barres amovibles et solidarisées entre elles par des éléments de fixation.

Un abri pliable comprend quant à lui une structure généralement constituée de longerons en matériau métallique, par exemple des profilés en aluminium ou en composé d'aluminium, ou encore en matériau composite tel que fibre de verre ou de carbone, ou analogue. Ces longerons sont articulés entre eux de manière à autoriser le passage dudit abri d'une position pliée à une configuration déployée, ou inversement.

De plus, l'élément de couverture est assujetti à ladite structure de sorte que le pliage ou le déploiement de l'abri ne nécessite pas de retirer ledit élément de couverture. Pour ce faire, ce dernier est réalisé sous la forme d'une bâche en textile ou matière plastique, ou analogue, souple et étanche, fixée à ladite structure.

Toutefois, les abris pliables connus sont limités en taille en raison de la portance de la structure et le poids que supportent les longerons articulés ainsi que la masse totale de la structure. Les abris connus présentent généralement une surface au sol maximale de 24 mètres carrés. Pour des surfaces plus importantes, il est alors nécessaire de recourir à des abris démontables classiques.

La mise en oeuvre d'abris de grandes dimensions, de l'ordre de 5 x 5 mètres voire davantage, offre à son exploitant des avantages commerciaux indéniables : grande capacité surfacique et volumique, aspect net, et visibilité excellente. Ce dernier facteur est particulièrement important lors de la participation à des expositions, où chaque exposant souhaite se démarquer de ses voisins, en particulier par le volume et la hauteur de ses installations.

Pour permettre notamment une extension en altitude d'un tel abri, il convient de concevoir des abris avec une structure haute comportant des pieds ou montants de grande taille, ou du moins comportant une zone plus haute que le reste, ce qui impose alors le recours à un ou plusieurs mâts.

Les contraintes de service essentielles, faisant l'objet de normalisation dans de nombreux pays, sont constituées par :
- la résistance au vent
- la résistance à une charge de pluie ou de neige pouvant s'accumuler sur la couverture d'un tel abri.

De telles normes imposent l'évacuation du public en cas de dépassement des seuils de vitesse de vent ou de charge statique. L'exploitant a, par ailleurs, tout intérêt en pareil cas, de diminuer la prise au vent, de décharger la couverture de son abri, voire de replier ou démonter très rapidement celui-ci si les conditions deviennent extrêmes.

Une telle structure, de grande surface et de grande hauteur, est nécessairement plus lourde et aussi plus complexe qu'une structure conçue seulement pour autoriser, au niveau du sol, le passage du public, et dont le gabarit est ajusté aux normes de hauteur pour la circulation des personnes.

En particulier, la masse d'un abri de grande taille, par exemple d'une emprise au sol de 5 x 5 mètres, représente, même avec l'emploi de matériaux légers, une masse, notamment supérieure à 100 kg, que ne peut facilement manipuler un homme seul.

A ce propos, il est connu par les documents WO 01/27417 une structure pliable comprenant des montants télescopiques comportant chacun au moins un élément inférieur coulissant par rapport à un élément supérieur, des moyens de déploiement ou de repliement étant incorporés dans ces montants télescopiques. Ceux-ci supportent un ensemble de caissons prismatiques adjacents les uns aux autres. Les parois de ces caissons sont constituées par des croisillons de longerons articulés en ciseaux, apte à passer d'une position déployée à une position repliée et inversement.

En vertu de l'article 54(3) CBE on connait encore, par le document WO 2007/057604, une structure pliable similaire. Dans ce cas, l'élément supérieur des montants télescopiques comporte, sur tout ou partie de sa longueur, des moyens de guidage constitués par une glissière à l'intérieur de laquelle coulisse un chariot. Sur ces chariots sont montées articulées les extrémités de longerons que comporte ladite structure.

L'inconvénient représenté par la masse d'une grande structure est encore amplifié par le développement en hauteur de celle-ci.

L'invention a pour but de pallier les inconvénients de l'état de la technique en proposant une structure pliable d'abri, apte à passer d'une position déployée à une position repliée, et inversement, comprenant des montants télescopiques comportant chacun au moins un élément inférieur coulissant par rapport à un élément supérieur solidaire de ladite structure, et qui supportent un ensemble de caissons prismatiques adjacents les uns aux autres, et dont les parois sont constituées par des croisillons de longerons articulés en ciseaux, lesdits montants comportant des moyens de déploiement ou de repliement desdits montants, incorporés dans lesdits montants télescopiques et ledit élément supérieur comprenant sur tout ou partie de sa longueur des moyens de guidage constitués par une glissière, conçue apte à coopérer avec des moyens de roulement constitués par un chariot qui coulisse à l'intérieur de cette dernière et sur lequel sont montées articulées les extrémités de longerons que comporte ladite structure, lesdits moyens de déploiement ou de repliement desdits montants étant constitués par des vérins à gaz.

Selon une caractéristique de l'invention, ledit élément inférieur coulissant à l'intérieur dudit élément supérieur

L'invention est ainsi conçue pour permettre sa mise en oeuvre aisée avec un effectif réduit, voire par une seule personne.

Un avantage de la structure selon l'invention réside dans le fait qu'elle apporte, au-delà d'une emprise au sol de 24 m², une alternative à l'utilisation de structures démontables.

D'autres caractéristiques et avantages de l'invention ressortiront de la description détaillée qui va suivre des modes de réalisation non limitatifs de l'invention, en référence aux figures annexées dans lesquelles :
- la figure 1 représente une vue schématique, de dessous en perspective d'une structure selon l'invention en position déployée;
- la figure 2 représente, de façon schématique et en perspective, la structure selon l'invention, ainsi que son renforcement par des câbles tendeurs;
- la figure 3 représente, de façon schématisée et en vue de dessous, une structure pliable déployée selon une symétrie par rapport à un plan;
- la figure 4 représente, de façon schématique, des moyens de déploiement ou de repliement d'une structure selon l'invention;
- la figure 5 représente, de façon schématisée et en élévation, d'autres moyens de renforcement de la rigidité de la structure selon l'invention représentée en position déployée;
- la figure 6 représente, de façon schématique une structure selon la figure 5 ramenée à proximité du sol;
- la figure 7 est une vue schématique en perspective d'un détail d'un montant et de l'articulation d'une structure selon l'invention;
- la figure 8 représente, de façon schématisée et en perspective éclatée, des moyens de verrouillage/déverrouillage de la structure en position déployée ;
- la figure 9 représente, de façon schématisée et en élévation, des moyens de renforcement de la rigidité de la structure selon l'invention;
- la figure 10 représente, de façon schématisée et en élévation, un dispositif de recueil d'eaux pluviales à la jonction de plusieurs structures pliables ;
- la figure 11 représente, de façon schématisée et en vue de dessus, le dispositif de recueil d'eaux pluviales à la jonction de plusieurs structures pliables de la figure 10 ;
- la figure 12 représente, de façon schématisée et en coupe, une noix d'accrochage selon l'invention;
- la figure 13 représente, de façon schématisée et en coupe, une traverse horizontale d'une structure selon l'invention;
- la figure 14 représente, de façon schématisée partielle et en perspective, la jonction d'une traverse horizontale selon la figure 13 avec un montant;
- la figure 15 représente, de façon schématisée, partielle et en perspective, la jonction de deux tronçons d'une traverse horizontale selon la figure 13 ;
- la figure 16 représente, de façon schématisée et en coupe transversale au niveau de la zone de jonction de sa partie inférieure et de sa partie supérieure, un mode de réalisation particulier d'un montant d'une structure selon l'invention ;
- la figure 17 représente, de façon schématisée, partielle et en élévation, l'extrémité d'une partie inférieure ou supérieure de la figure 16, au niveau de la zone de jonction
- la figure 18 représente, de façon schématisée, partielle et en coupe longitudinale, un mode de réalisation particulier d'un montant d'une structure selon l'invention ;
- la figure 19 représente, de façon schématisée, partielle et en perspective, une vue arrière de la figure 15.

La présente invention concerne une structure 1 pliable, apte à passer d'une position repliée de rangement ou transport à une position déployée, ou inversement, et destinée à former un abri 2 en position déployée. La position déployée est visible sur la figure 1.

Cet abri 2 comprend des moyens de couverture 3 solidaires de ladite structure 1 de manière se replier le long de cette dernière lors du repliement dudit abri 2. Ces moyens de couverture 3 peuvent se présenter avantageusement sous la forme d'une bâche à simple ou double courbure, constituée en composé plastique ou en tout autre matière. Cette bâche est mise sous tension latérale par le déploiement de la structure 1. De plus, un mât 4 central met en tension verticale ladite bâche. Ce mât peut avantageusement être monté sous la forme d'une came, de manière à monter ou descendre sous l'action de rotation d'une manivelle, non représentée. En tension, les moyens de couverture 3 forment un toit sensiblement pyramidal. Ce toit peut être couronné d'un chapeau 5 solidaire de l'extrémité supérieure dudit mât 4.

La structure 1 comprend des longerons 6 articulés entre eux de manière à former un maillage autorisant son pliage et son déploiement. Lesdits longerons 6 sont mobiles à la manière d'accordéons sur des articulations 30 de type ciseaux pour permettre leur écartement ou leur rapprochement, l'extension ou la contraction desdits longerons 6 s'effectuant transversalement dans un plan horizontal.

Le squelette de la structure 1, constitué par les longerons 6, est conçu de façon à lui donner, par sa rigidité, une bonne résistance au vent. En effet, la résistance au vent constitue le plus grand obstacle à la confection d'abris de grandes dimensions, qu'ils soient dépliables ou non.

A cet effet, le squelette de la structure est conçu sous forme d'un ensemble de caissons 20 adjacents les uns aux autres, et dont les parois sont constituées par de tels longerons 6 articulés en ciseaux.

Tel que visible sur la figure 2, les longerons 6 constituent, assemblés et articulés par des articulations 30, des côtés 22, sensiblement plans, de ces caissons 20, ces derniers représentés en trait pointillé.

Les longerons 6 définissent donc entre eux des caissons 20 déformables, juxtaposés l'un à l'autre, et se déformant nécessairement ensemble.

De façon préférée et tel que visible sur la figure 1, et la figure 2, les longerons 6 de chaque côté 22 sont assemblés en croisillons 21, en forme de losanges complets au sein de la structure 1, et de demi-losanges en périphérie de cette dernière.

La structure 1 comporte, de façon préférée, une symétrie de construction par rapport à au moins un plan vertical passant par son point le plus haut, correspondant à un mât 4.

Dans des applications particulières, tel que visible sur la figure 1 ou la figure 3, dans le cas de plans en polygones à nombre pair de côtés, parallèles et égaux deux à deux, la structure 1 est symétrique par rapport à un axe vertical qui passe par son point le plus haut, coïncidant avec l'axe de son mât 4.

Dans le cas de structures de formes plus complexes, notamment rectangulaires, la structure 1 est symétrique par rapport à un plan de symétrie qui passe par plusieurs points hauts, d'altitude égale ou différente.

Les longerons 6 sont agencés de façon à rester, au cours de leur manoeuvre, dans des plans parallèles à l'axe de symétrie s'il existe, ou parallèles à un axe vertical du plan de symétrie.

Dans une application préférée et dans le cas d'une structure à plan polygonal, chaque côté du polygone sert d'appui à un nombre impair de caissons 20. Ainsi, en particulier dans le cas d'une structure à axe de symétrie vertical, cet axe est, en partie centrale de la structure, encadré par au moins un caisson 20. Cette disposition permet notamment de concevoir des moyens de contreventement obliques, prenant appui sur ce caisson 20 situé à l'axe, pour renforcer le mât 4 passant par l'axe de symétrie.

En cas de grand vent, les efforts tangentiels à composante horizontale subis par la partie supérieure des moyens de couverture 3 sont repris par le mât 4. Une telle structure caissonnée et centrée autour du mât 4 permet d'opposer une bonne résistance aux efforts horizontaux. Elle permet, aussi, d'assurer un bon maintien en géométrie de la totalité de la structure d'abri 1.

Le caisson 20 central, ainsi constitué est, selon le nombre de caissons 20 prenant appui sur chaque côté du polygone, inscrit dans des structures homothétiques de plus grande taille.

La structure 1 comporte des montants 8, chacun comportant des moyens d'assise télescopique 7 constitués d'au moins une partie inférieure 9 et d'une partie supérieure 10.

L'invention est encore conçue pour permettre sa mise en oeuvre aisée par un effectif très réduit, voire une seule personne, à l'aide d'un dispositif d'élévation, de montage, de descente, et de démontage de la structure 1.

A cet effet, les montants 8 sont avantageusement équipés, entre au moins deux éléments les constituant, notamment l'élément inférieur 9 et l'élément supérieur 10, de moyens de déploiement 40, tel que visible sur la figure 4.

Ces moyens de déploiement 40 permettent aussi bien d'effectuer la manoeuvre de déploiement proprement dite de chaque montant 8, en écartant sa partie inférieure 9 et sa partie supérieure 10 et en aidant ainsi à soulever la structure 1, que la manoeuvre inverse de repliement, consistant à les rapprocher, au cours de laquelle les moyens de déploiement 40 empêchent la structure 1 de retomber, en la soutenant lors d'une descente contrôlée. Ces moyens de déploiement 40 peuvent notamment être constitués de vérins pneumatiques, hydrauliques, électromécaniques ou analogues.

De façon préférée et nullement limitative, les moyens de déploiement 40 sont constitués d'un ou plusieurs vérins pneumatiques, dits vérins à gaz 41, légers et autonomes, se caractérisant par l'absence de servitude telle qu'une batterie ou similaire. Ils peuvent, encore, être constitués d'une mise en série de plusieurs petits vérins à gaz 41, de faible course, de façon à rester compatibles avec les faibles encombrements requis en position repliée. Des entretoises 42 permettent, si nécessaire, d'ajuster les courses de tel vérins 41.

Par exemple, en équipant de vérins à gaz 41 les quatre montants d'une structure d'abri 2 carrée de 5 mètres par 5 mètres, qui représente, munie de moyens de couverture 3 sous forme d'une bâche, une masse de l'ordre de 130 kg, on rend le montage possible pour une équipe très réduite, voire une personne seule, sans effort musculaire particulier. On évite, de surcroît, tout risque de coincement ou de chute lors de la manoeuvre.

De façon préférée, l'ensemble des guidages est du type plastique sur alliage d'aluminium, de façon à réduire au maximum les frottements.

Ces moyens de déploiement 40 permettent d'assurer, outre les fonctions de levage et de descente de la structure 1, la fonction d'anti-retour par maintien en position, et, ce qui est appréciable sur sol inégal, l'équilibrage entre les différents montants 8.

On notera encore que, par grand vent, il est possible de rapprocher du sol la structure déployée correspondant à la configuration de la figure 5, pour réduire la prise au vent, à l'aide des moyens de déploiement 40, tel que visible sur la figure 6.

Pour faciliter un éventuel transport lors d'intempéries de grande violence, la structure comporte encore avantageusement des moyens de déplacement au sol par glissement ou roulement.

L'utilisation de moyens de déploiement 40 rend, encore, possible la conception de structures d'abris comportant des montants 8 composés chacun, outre, d'un élément inférieur 9 et d'un élément supérieur 10, d'éléments intermédiaires.

De ce fait il est possible de constituer des abris dont les montants 8 sont de grande hauteur.

Pour des structures de très grande taille, un ou plusieurs moyens secondaires de déploiement 25, tel que visible sur la figure 2, sont positionnés à l'intérieur des croisillons 21 articulés que forment, ensemble, sur le côté des caissons 20 constituant la structure, les différents longerons 6.

Ceux-ci définissent un ensemble de losanges ou de demi-losanges. L'aide au déploiement se fait, soit en implantant des moyens secondaires de déploiement 25 au niveau des diagonales des losanges dont la longueur va augmenter pendant le déploiement, soit en les implantant au niveau des diagonales dont la longueur va diminuer pendant le déploiement.

Cette dernière configuration est préférée dans l'exemple de la figure 1, et tel que visible sur la figure 2, puisque dans ce cas ces moyens secondaires de déploiement 25 sont parallèles aux montants 8, ce qui rend leur implantation beaucoup plus facile dans une structure repliable.

Ces moyens secondaires de déploiement 25 ont encore pour fonction le renforcement de la structure face à des efforts verticaux, tels que la charge constituée par de la neige sur les moyens de couverture 3. Ils maintiennent l'espacement diagonal, et permettent de limiter la déformation de la structure 1 sous la charge. Avantageusement, les moyens secondaires de déploiement 25 sont réalisés de façon analogue aux moyens de déploiement 40, et préférentiellement par des vérins à gaz.

Les structures pliables 1 selon l'invention comportent, avantageusement, des premiers moyens de verrouillage/ déverrouillage 80 en position repliée, associés à des premiers moyens complémentaires 81.

Au niveau des montants 8 de la structure l'élément supérieur 10 comprend, dans un mode de réalisation préféré, sur tout ou partie de sa longueur, des moyens de guidage, tels une glissière 13, conçus aptes à coopérer avec des moyens de roulement solidaires et articulés à la structure 1.

Ces moyens de roulement comprennent un chariot 12 qui coulisse à l'intérieur de la glissière 13. Ce chariot 12 supporte les longerons 6 adjacents à ce montant 8 et articulés, au niveau de leurs extrémités, à ce dernier pour le déploiement de la structure 1.

La glissière 13 est encore conçue pour pouvoir servir de support à des servitudes de transport de fluides, d'énergie, de moyens de communication, sous forme de kits emboîtables et comportant des moyens de blocage dans la glissière 13.

En particulier, des moyens de raccordement à des moyens d'alimentation en énergie ou/et à des moyens de communication peuvent être conçus sous forme de blocs de prises électriques, optiques, ou autre, avantageusement intégrés dans les montants 8.

Tel que visible sur la figure 7, les premiers moyens de verrouillage/déverrouillage 80 sont constitués, dans une application préférée, par un doigt 82 que comporte un chariot 12 qui coulisse à l'intérieur ou à l'extérieur d'un montant 8.

Les moyens complémentaires 81 sont alors constitués par un logement 83 ménagé dans ce même montant 8 et conçu apte à recevoir ce doigt 82. Le doigt 82 est équipé de moyens de rappel élastique, tels qu'un ressort 86, tendant à pousser ledit doigt 82 en position de verrouillage dans ledit logement 83, des moyens de préhension 88 tels qu'un bouton permettent de libérer le doigt 82 du logement 83, pour la manoeuvre de déverrouillage.

Evidemment, la configuration inverse est parfaitement imaginable. Les moyens 80 et 81 peuvent, encore, consister en un crochet coopérant avec un arrêt tel qu'un pion ou un axe, ou réciproquement.

Les structures pliables selon l'invention comportent, avantageusement, des seconds moyens de verrouillage ou déverrouillage 90 en position dépliée, associés à des seconds moyens complémentaires 91. Leur configuration peut être analogue aux moyens 80 et 81 décrits ci-dessus. Le déploiement complet de la structure correspond à l'atteinte, par le chariot 12 coulissant dans ou sur le montant 8, de sa position la plus éloignée du sol. Pour faciliter la manoeuvre de verrouillage ou de déverrouillage sans nécessiter le recours de l'opérateur à des moyens tels qu'escabeau, échelle ou similaire, un mode de réalisation préféré, tel que visible sur la figure 8, consiste en des moyens de verrouillage/déverrouillage 90 sous forme d'une poignée 92. Cette poignée 92 est articulée sur un axe 94 en position médiane qui est monté solidaire du montant 8, elle comporte à un première extrémité 95 un crochet 96 qui est conçu apte à coopérer avec des moyens complémentaires 91 tels qu'un tourillon ou un axe que comporte le chariot 12, par exemple au niveau d'une chape 93. Des moyens de rappel élastique 99, tels qu'un ressort, tendent à faire coopérer le crochet 96 avec l'axe 91. La poignée 92 comporte à une deuxième extrémité 97 un manche de manoeuvre 98 dont l'action permet d'annuler l'action des moyens de rappel 99, et de libérer le crochet 96 de l'axe 91.

D'autres moyens optionnels de blocage sont, avantageusement, tel que visible sur la figure 5, constitués par un ou plusieurs câbles tendeurs 45 reliant entre eux au moins deux montants 8, par la partie supérieure de la structure déployée, par l'intermédiaire de poulies ou d'axes de guidage ou analogue, et conçus aptes à être tendus, une fois la structure 1 entièrement déployée, par exemple à l'aide d'une poignée à excentrique ou similaire.

Dans une application préférée, le cheminement de tels câbles tendeurs 45 se fait à l'intérieur des composants de la structure 1, en particulier des longerons 6 et des parties supérieures 10 des montants 8. Ces derniers sont, avantageusement, équipés de moyens de guidage et de renvoi desdits câbles tendeurs 45.

Tel que visible sur la figure 2, d'autres câbles tendeurs 23 sont, encore, avantageusement utilisés pour renforcer la structure 1, en venant compléter les côtés 22 des caissons 20 qui composent la structure 1: ces côtés 22 de caissons sont formés par les croisillons 21, sous forme de losanges ou de demi-losanges juxtaposés. Les câbles tendeurs 23 sont alors utilisés pour compléter la structure virtuelle des côtés 22 des caissons 20, sous forme de droites sensiblement parallèles au sol, au niveau des articulations 30, du niveau le plus élevé 23A, ou/et le plus bas 23B, de ces côtés 22 de caissons 20.

Pour parfaire la géométrie de la structure 1 déployée, surtout dans des régions soumises à des vents intenses, des embases 11, ou/et les parties inférieures 9 des montants 8, sont avantageusement agencées pour recevoir la fixation de tirants 70, notamment télescopiques, qui assurent un raidissage complémentaire, ainsi qu'un parfait parallélisme des montants 8, tel que visible sur la figure 5.

On comprendra que ces tirants 70 sont conçus pour travailler aussi bien en traction, qu'au flambage en compression. Ces tirants 70 améliorent ainsi la résistance de la structure aux conditions de fortes intempéries, chutes de neige importantes, ou vents violents parallèles au sol.

Ces tirants 70, disposés préférentiellement près du sol, peuvent notamment être équipés de moyens de réception de rideaux ou de cloisons tels que des crochets inférieurs ou des tendeurs, ou encore être équipés de seuils.

Ce dernier équipement est particulièrement intéressant quand l'abri est destiné à être muni d'un plancher, que les tirants 70 délimitent et immobilisent à la fois.

Dans le cas d'édification de structures complexes résultant de la juxtaposition de plusieurs abris selon l'invention, la solidarisation est faite facilement par des éléments de fixation tels que des manilles dans les parties hautes, et tels que des goupilles bêta au niveau des embases 11 au sol.

Dans une exécution simplifiée, tel que visible sur la figure 9, des moyens de blocage sont constitués sous la forme d'au moins un longeron-crochet 100, qui est articulé autour d'une articulation supérieure 101 d'au moins un croisillon 21 articulé.

Ce longeron-crochet 100 est muni à sa partie inférieure d'un crochet 103 conçu apte à coopérer avec un tourillon 104, ou analogue, que comporte une articulation inférieure 102 située à la verticale de ladite articulation supérieure 101.

Le longeron-crochet 100 reste, sous l'effet de la gravité, sensiblement parallèle aux montants 8 pendant le déploiement de la structure et l'élévation des articulations inférieures 102.

Ce crochet 103 ou ce tourillon 104 comporte de préférence des moyens d'immobilisation en position relative de l'un par rapport à l'autre, soit par déformation, ou par des moyens de rappel élastique tels qu'un ressort, ou encore par un moyen annexe de maintien en position.

Ces longerons-crochets 100 permettent ainsi, de façon simple et efficace, de renforcer la rigidité de la structure, par simple enclenchement des crochets 103 avec les tourillons 104, en particulier lors de constat de conditions météorologiques sévères. Ils maintiennent alors l'espacement diagonal, et permettent de limiter la déformation de la structure sous la charge.

Pour contribuer au renforcement de la structure pliable 1, et pour rendre possible l'équipement d'un abri dans de bonnes conditions de sécurité, il a été conçu, tel que visible sur la figure 12, une noix 60, destinée à être fixée en périphérie de la structure déployée, sur l'extrémité de chaque longeron 6 portant la bâche 3 au niveau d'une attache ou d'une vis de préhension.

Cette noix 60, qui peut avantageusement comporter un verrou rabattable, possède une partie inférieure de forme conçue apte, par exemple sous forme de crochet ,pour la réception et l'accrochage d'au moins une traverse horizontale 61. Cette traverse horizontale 61 est suspendue, elle comporte elle-même, de façon préférée, une fente 62 en partie inférieure au niveau d'un chemin de roulement pour des attaches de rideau à galet, ou similaire.

Dans une variante préférée, des traverses horizontales 61 sont conçues aptes à être accrochées, après le déploiement de la structure pliable 1, au niveau des parties supérieures 10 des montants 8, notamment en coopération avec un ou plusieurs logements 131 que comportent ces parties supérieures 10. Une telle traverse horizontale 61 est de préférence articulée pour présenter un encombrement réduit à l'état replié, compatible avec celui de la structure pliable 1 elle-même. Elle comporte alors au moins une charnière 601 faisant aussi fonction de butée d'extension à l'état déplié, tel que visible sur la figure 19. La traverse horizontale 61 comporte notamment au moins une rainure et une chambre pour la réception de bâches latérales destinées à constituer des cloisons de la structure pliable 1, et de leurs roulettes de suspension.

Dans une version particulière de l'invention, la structure 1 est conçue pour résister à de fortes contraintes météorologiques, par exemple en bord de mer ou en montagne.

L'utilisation des traverses horizontales 61 est alors tout à fait appropriée pour rigidifier la structure.

Pour augmenter encore la rigidité, la structure 1 incorpore au moins un renfort 130, conçu apte à coopérer avec la partie supérieure 10 du montant 8, et la traverse horizontale 61 adjacente, pour rigidifier leur liaison, une fois la structure 1 déployée, les traverses horizontales 61 montées, et après l'immobilisation dudit renfort 130 par des moyens de blocage 133.

Tel que visible sur la figure 14, la partie supérieure 10 du montant 8 comporte alors un logement 131 conçu apte à recevoir le renfort 130 par coulissement. Ce renfort est en effet enfermé dans une traverse horizontale 61, au niveau d'un logement 132 qu'elle comporte. Le renfort 130 est manoeuvré manuellement, à la façon d'un pêne, par des moyens de manoeuvre, qui, de façon préférée, constituent aussi des moyens de blocage 133. Dans l'exemple de réalisation visible sur les figures, le renfort 130 comporte un doigt 137 saillant au niveau d'une rainure 136 ménagée dans la traverse horizontale 61. Ce doigt 137 sert d'appui à l'axe 135 d'un levier excentrique 134, utilisé pour le déblocage, la manoeuvre en translation, et le blocage du renfort 130 par rapport à la traverse horizontale 61. Avantageusement, chaque montant 8 comporte deux logements 131 pour coopérer avec deux traverses horizontales 61 adjacentes.

De façon analogue, la structure 1 incorpore préférentiellement au moins un renfort 130, conçu apte à coopérer avec deux tronçons adjacents 602 et 603 d'une traverse horizontale 61, pour rigidifier leur liaison, une fois cette traverse 61 dépliée et en appui sur sa charnière 601, et après l'immobilisation dudit renfort 130 par des moyens de blocage 133. Le même type de renfort 130 est utilisable, tel que visible sur la figure 15, pour renforcer la jonction des deux tronçons adjacents 602 et 603 d'une traverse horizontale 61 après déploiement complet de cette dernière. Le renfort 130 coulisse dans les logements 132 des deux tronçons 602 et 603 adjacents, et les solidarise par l'intérieur. Le renfort 130 est immobilisé par des moyens de blocage 133 du type précédent. De façon préférée, toutes les liaisons entre tronçons 602 et 603 comportent un tel renfort 130.

Dans une version préférée, les croisillons 21 de la structure pliable 1 comportent de telles noix 60 pour la tenue des moyens de couverture 3, notamment sous forme d'une bâche, et pour l'accrochage d'une traverse horizontale 61. Dans ce dernier cas, la noix 60 comporte avantageusement un bras conçu apte à porter les moyens de couverture 3, et à les maintenir suffisamment éloignés des organes mécaniques pendant les manoeuvres de déploiement et de pliage, pour éviter tout coincement.

Les structures pliables selon l'invention devant être déployées sur tout type de terrain, notamment accidenté, il est important de pouvoir régler sa position par rapport au sol.

A cet effet, la noix 60 qui est montée solidaire de la structure pliable 1 est également montée solidaire, selon une liaison pivotante, avec une pièce de jonction 140.

Cette pièce de jonction 140 est conçue apte à renforcer par l'extérieur la jonction des deux tronçons 602, 603 d'une traverse horizontale 61 adjacents entre eux, sur l'extérieur desquels elle est conçue apte à être immobilisée par des moyens d'immobilisation 141 rapides, tels des écrous quart de tour ou similaires. La pièce de jonction 140 a de préférence un profil en forme de U, qui chevauche les tronçons 602 et 603 adjacents.

Selon le cas, la pièce de jonction 140 peut être laissée à demeure sur la structure pliable 1, ou bien montée sur la noix 60 après le déploiement de la structure 1.

La liaison pivotante entre la noix 60 et la pièce de jonction 140 se fait au niveau d'un pivot 142 que comporte cette dernière. On comprend qu'il est alors facile, lors du montage ultérieur de la traverse horizontale 61 correspondante, de régler à volonté la position angulaire de celle-ci, dans la mesure où les logements 131 des partie supérieures 10 des montants 8 sont conçus pour autoriser un débattement permettant ce réglage avant immobilisation.

Ce dispositif de noix 60 recevant une traverse horizontale 61 est, encore, utilisable pour créer des séparations à mi-hauteur, du type « barre à l'américaine », en périphérie de l'abri, ou encore pour cloisonner ce dernier.

Les moyens de couverture ou bâches 3 des structures adjacentes dans une telle composition d'abris sont reliées, à leur périphérie, par des moyens d'écoulement tels qu'un chéneau conique 50, préférentiellement accroché aux bâches 3 des abris respectifs par des attaches en velours-crochet, tel que visible sur la figure 10. Tel que visible sur la figure 11, ce chéneau conique 50 permet d'évacuer les eaux pluviales vers un moyen de recueil 51, qui peut être situé au point de confluence de plusieurs abris adjacents, avant évacuation par un tuyau de descente souple ou rigide sous le niveau du plancher ou du sol.

De façon préférée, l'agencement des montants 8 et des embases 11 est conçu pour permettre la juxtaposition en carré de quatre montants 8 de quatre abris différents, et de constituer entre eux un canal apte à recevoir le moyen de recueil 51 en partie supérieure, et le tuyau de descente en-dessous.

De façon générale, il est connu que les intempéries posent de nombreux problèmes d'exploitation pour les abris à bâche souple, tant par la prise au vent que par l'accumulation d'eaux pluviales au niveau de poches d'eau, constituées en bordure du cadre périphérique d'accrochage de la bâche.

Ceci est généralement préjudiciable à l'accrochage d'accessoires dans de bonnes conditions de conservation, voire de sécurité dans le cas d'accessoires électriques.

Avantageusement, la traverse horizontale 61 comporte encore un compartiment étanche 63 conçu apte à recevoir des circuits électriques ou analogue.

A ce propos, l'alimentation électrique d'un abri selon l'invention est, de façon particulièrement avantageuse, assurée par des cellules photo-voltaïques au niveau des moyens de couverture 3 ou de bandeaux en périphérie de ces derniers, ou encore par des batteries.

Une telle disposition avec des accessoires suspendus évite ainsi de recréer un seuil à poche d'eau.

Le maintien de la bâche 3 au niveau des angles peut, avantageusement être fait à l'aide d'une manille mécanique pour l'accrochage du haubannage.

Au niveau du sol, des embases 11 sont préférentiellement équipées d'orifices pour recevoir des piquets, dans le cas d'implantation de la structure d'abri sur un sol meuble.

Le mât 4 peut adopter différentes configurations, plein ou percé, et notamment pour recevoir ou constituer un paratonnerre. Dans une application particulière, il est encore conçu apte à recevoir un anémomètre, de façon à évaluer la pression dynamique de base due au vent.

Ainsi, la structure 1 selon l'invention est, de façon préférée, munie de différents capteurs de grandeurs physiques, en particulier, au niveau des longerons 6 et/ou des articulations 30, de jauges de contraintes permettant d'évaluer la surcharge due à la neige.

L'implantation d'une unité de traitement permet le recueil des valeurs de ces grandeurs physiques, leur comparaison à des consignes, et le déclenchement de signaux, par exemple pour déclencher une alarme d'évacuation si les conditions météorologiques obligent l'exploitant de la structure à en déclencher l'évacuation, selon des normes nationales, si la pression dynamique de base et la surcharge de neige sont supérieures à des seuils définis par la réglementation.

Pour améliorer la visibilité, et en particulier lors d'intempéries, de la structure 1, celle-ci, dans une réalisation préférée, comporte au niveau d'au moins un montant 8, des moyens de réception 108 pour des moyens de signalisation 109, notamment sous la forme d'une feuillure 110 pour recevoir une guirlande 120 lumineuse ou rangée de « LED » ou analogue constituant ces moyens de signalisation 109.

De façon préférée, et tel que visible sur la figure 16, la partie inférieure 9 et la partie supérieure 10 de chaque montant 8 comportent chacune une telle feuillure 110, sous la forme préférentielle d'une gorge, respectivement 111 et 112, conçue apte à recevoir, soit une guirlande unique 120, soit des guirlandes 121 et 122 respectivement dans les gorges 111 et 112. Préférentiellement, le profil de cette gorge 111 ou 112 est circulaire, de façon à recevoir une guirlande 120 ou 121 ou 122 de section ronde, la gorge est sécante avec le profil extérieur du profilé concerné, de façon à rendre visible, les moyens de signalisation 109, sur au moins une partie de leur périphérie.

Tel qu visible sur la figure 18, les guirlandes 121 et 122 sont avantageusement conçues aptes à coopérer, quand la partie inférieure 9 et la partie supérieure 10 du montant 8 sont complètement écartées, au niveau d'une jonction permettant leur continuité électrique.

La feuillure 110 est encore conçue apte à recevoir un passepoil 115 que comporte une bâche, un rideau, ou tout autre moyen d'occultation latéral 116 de la structure pliable. Ces gorges 111 et 112 sont alignées. Tel que visible sur la figure 17, la gorge 111 de la partie inférieure 9 comporte de préférence, à au moins son extrémité supérieure, une lumière 113 permettant d'enfiler frontalement le passepoil à l'intérieur du profilé. La gorge 112 de la partie supérieure 10 comporte, à au moins son extrémité inférieure, une lumière 114 analogue à la lumière 113. Des lumières similaires peuvent, aussi, être ménagées aux autres extrémités de la partie inférieure 9 ou supérieure 10 d'un montant 8. Ainsi, il est très facile de positionner et de fixer un tel moyen d'occultation latérale 116 aux montants 8 de la structure pliable 1. Un tel moyen d'occultation latérale 116 peut, encore, avantageusement être fixé aux moyens de couverture 3, notamment au niveau d'un bandeau horizontal, par des moyens d'accrochage conçus aptes à coopérer avec des moyens d'accrochage complémentaire, tels que velours-crochet ou similaire. La structure ainsi équipée présente alors une très bonne étanchéité aux intempéries, et son équilibre thermique peut être mieux assuré.

Ces moyens de signalisation 109 sont conçus aptes à être alimentés en énergie par des moyens autonomes d'alimentation en énergie, par exemple photo-voltaïques et/ou éoliens, les moyens de couverture 3 étant alors constitués de matériaux propres à cette utilisation. L'alimentation de guirlandes de « leds » peut aussi, avantageusement, vue leur très faible consommation, être faite par au moins une batterie, par exemple une petite batterie ou pile de ménage de 12V suffit à alimenter pendant 48 heures une guirlande de 400 mètres de « leds ».

De tels moyens de signalisation 109 peuvent, encore, être intégrés dans les moyens de couverture 3, ou encore dans des moyens d'occultation latérale 116.

Dans le cas où elle est équipée de tels moyens autonomes d'alimentation en énergie, une telle structure peut ainsi, avantageusement, être conçue à usage de serre ou châssis de forçage de végétaux.

## Revendications

1. Structure pliable (1) d'abri, apte à passer d'une position déployée à une position repliée, et inversement, comprenant des montants télescopiques (8) comportant chacun au moins un élément inférieur (9) coulissant par rapport à un élément supérieur (10) solidaire de ladite structure (1), et qui supportent un ensemble de caissons (20) prismatiques adjacents les uns aux autres et dont les parois sont constituées par des croisillons (21) de longerons (6) articulés en ciseaux, lesdits montants comportant des moyens de déploiement ou de repliement (40) desdits montants (8), incorporés dans lesdits montants télescopiques (8) et ledit élément supérieur (10) comprenant sur tout ou partie de sa longueur des moyens de guidage constitués par une glissière (13), conçue apte à coopérer avec des moyens de roulement constitués par un chariot (12) qui coulisse à l'intérieur de cette dernière et sur lequel sont montées articulées les extrémités de longerons (6) que comporte ladite structure (1), lesdits moyens de déploiement ou de repliement (40) desdits montants (8) étant constitués par des vérins à gaz (41).

2. Structure pliable (1) selon la revendication 1, **caractérisée par le fait que** ledit élément inférieur (9) coulisse à l'intérieur dudit élément supérieur (10).

3. Structure pliable (1) selon l'une des revendications précédentes, **caractérisée par le fait qu'**elle est à plan polygonal, chaque côté du polygone servant d'appui à un nombre impair différent de un de caissons (20).

4. Structure pliable (1) selon l'une des revendications précédentes, **caractérisée par le fait qu'**elle comporte des moyens secondaires de déploiement (25) ou au moins un vérin positionnés en diagonale d'au moins un losange constitué au niveau d'un croisillon (21) articulé que forment, ensemble, sur le côté (22) d'au moins un des caissons (20) constituant la structure (1), certains desdits longerons (6).

5. Structure pliable (1) selon l'une des revendications précédentes, **caractérisée par le fait qu'**elle comporte au moins une noix (60) conçue apte à être fixée en périphérie de la structure déployée sur l'extrémité de longerons (6) portant les moyens de couverture (3), et possédant une partie inférieure de forme conçue apte pour l'accrochage d'au moins une traverse horizontale (61)

6. Structure pliable (1) selon la revendication précédente, **caractérisée par le fait que** ladite traverse horizontale (61) est constituée d'au moins deux tronçons (602) et (603) montés articulés par une charnière (601).

7. Structure pliable (1) selon l'une des revendications 5 ou 6, **caractérisée par le fait que** ladite traverse horizontale (61) est conçue apte à coopérer avec un logement (131) que comporte la partie supérieure (10) d'un montant (8).

8. Structure pliable (1) selon l'une des revendications précédentes, **caractérisée par le fait qu'**elle incorpore au moins un renfort (130), conçu apte à coopérer avec un logement (131) que comporte la partie supérieure (10) d'un montant (8), et avec un logement (132) que comporte une traverse horizontale (61) adjacente à ladite partie supérieure (10), pour rigidifier leur liaison une fois la structure (1) déployée, après l'immobilisation dudit renfort (130) par des moyens de blocage (133).

9. Structure pliable (1) selon la revendication 6, **caractérisée par le fait qu'**elle incorpore au moins un renfort (130), conçu apte à coopérer avec des logements (132) que comportent chacun de deux tronçons (602, 603) d'une traverse horizontale (61) adjacents entre eux, pour rigidifier leur liaison une fois la structure (1) déployée, après l'immobilisation dudit renfort (130) par des moyens de blocage (133).

10. Structure pliable (1) selon la revendication 5, **caractérisée par le fait que** ladite noix (60) est conçue apte à coopérer de façon pivotante avec une pièce de jonction (140) au niveau d'un pivot (142) que comporte cette dernière.

11. Structure pliable (1) selon les revendications 6 et 10, **caractérisée par le fait que** ladite pièce de jonction (140) est conçue apte à renforcer par l'extérieur la jonction desdits deux tronçons (602, 603) d'une traverse horizontale (61) adjacents entre eux, et est conçue apte à être immobilisée par des moyens d'immobilisation (141) sur lesdits deux tronçons (602, 603).

12. Structure pliable (1) selon l'une des revendications précédentes, **caractérisée par le fait qu'**elle comporte au niveau d'au moins un montant (8), des moyens de réception (108) pour la réception de moyens de signalisation (109), et que lesdits moyens de réception (108) sont constitués par une feuillure (110) conçue apte à recevoir une guirlande (120) lumineuse constituant lesdits moyens de signalisation (109), ou à recevoir un passepoil (115) que comporte un moyen d'occultation latéral (116) de ladite structure pliable (1).

13. Structure pliable (1) selon l'une des revendications précédentes, **caractérisée par le fait qu'**elle comporte des moyens de blocage sous forme d'au moins un longeron-crochet (100), articulé autour d'une articulation supérieure (101) d'au moins un croisillon (21) articulé, muni à sa partie inférieure d'un crochet (103) conçu apte à coopérer avec un tourillon (104), ou analogue, que comporte une articulation inférieure (102) située à la verticale de ladite articulation supérieure (101).

## Patentansprüche

1. Faltbare Unterschlupf-Struktur (1), die imstande ist, von einer entfalteten Position in eine wieder gefaltete Position zu wechseln und umgekehrt, umfassend Teleskopstützen (8), von denen jede mindestens ein unteres Element (9) aufweist, das in Bezug auf ein oberes Element (10), das mit der Struktur (1) fest verbunden ist, gleitet, und die eine Gruppe zueinander benachbarter prismatischer Kassetten (20) stützen, deren Wände von Spreizen (21) von Längsträgern (6), die scherenförmig angelenkt sind, gebildet sind, wobei die Stützen Entfaltungs- oder Faltungsmittel (40) der Stützen (8) aufweisen, die in den Teleskopstützen (8) untergebracht sind, und das obere Element (10) über die gesamte oder einen Teil seiner Länge Führungsmittel, die von einer Gleitschiene (13) gebildet sind, umfasst, die ausgebildet ist, um imstande zu sein, mit Rollmitteln zusammenzuwirken, welche von einem Schlitten (12) gebildet sind, der innerhalb dieser gleitet und auf dem die Enden von Längsträgern (6) angelenkt sind, welche die Struktur (1) aufweist, wobei die Entfaltungs- oder Faltungsmittel (40) der Stützen (8) von Gaszylindern (41) gebildet sind.

2. Faltbare Struktur (1) nach Anspruch 1, **dadurch gekennzeichnet, dass** das untere Element (9) im Innern des oberen Elements (10) gleitet.

3. Faltbare Struktur (1) nach einem der vorangehenden Ansprüche, **dadurch gekennzeichnet, dass** sie polygonal ist, wobei jede Seite des Polygons einer ungeraden Anzahl von Kassetten (20), die sich von eins unterscheidet, als Abstützung dient.

4. Faltbare Struktur (1) nach einem der vorangehenden Ansprüche, **dadurch gekennzeichnet, dass** sie sekundäre Entfaltungsmittel (25) oder mindestens einen Zylinder aufweist, die als Diagonale mindestens einer Raute positioniert sind, die im Bereich einer angelenkten Spreize (21) gebildet ist, die gemeinsam auf der Seite (22) mindestens einer der Kassetten (20), welche die Struktur (1) bilden, einige der Längsträger (6) bilden.

5. Faltbare Struktur (1) nach einem der vorangehenden Ansprüche, **dadurch gekennzeichnet, dass** sie mindestens eine Nuss (60) aufweist, die ausgebildet ist, um imstande zu sein, am Umfang der entfalteten Struktur auf dem Ende von Längsträgern (6) befestigt zu sein, welche die Bedeckungselemente (3) tragen, und einen unteren Formteil besitzt, der ausgebildet ist, um für die Befestigung mindestens eines horizontalen Querträgers (61) imstande zu sein.

6. Faltbare Struktur (1) nach vorangehendem Anspruch, **dadurch gekennzeichnet, dass** der horizontale Querträger (61) von mindestens zwei Abschnitten (602) und (603) gebildet ist, die mittels eines Scharniers (601) angelenkt montiert sind.

7. Faltbare Struktur (1) nach einem der Ansprüche 5 oder 6, **dadurch gekennzeichnet, dass** der horizontale Querträger ausgebildet ist, um imstande zu sein, mit einer Aufnahme (131) zusammenzuwirken, die der obere Teil (10) einer Stütze (8) aufweist.

8. Faltbare Struktur (1) nach einem der vorangehenden Ansprüche 6, **dadurch gekennzeichnet, dass** sie mindestens eine Verstärkung (130) inkorporiert, die ausgebildet ist, um imstande zu sein, mit einer Aufnahme (131) zusammenzuwirken, die der obere Teil (10) einer Stütze (8) aufweist, und mit einer Aufnahme (132), welche ein dem oberen Teil (10) benachbarter horizontaler Querträger (61) aufweist, um nach Blockade der Verstärkung (130) mit Hilfe von Blockiermitteln (133) ihre Verbindung zu versteifen, sobald die Struktur (1) entfaltet ist.

9. Faltbare Struktur (1) nach Anspruch 6, **dadurch gekennzeichnet, dass** sie mindestens eine Verstärkung (130) inkorporiert, die ausgebildet ist, um imstande zu sein, mit Aufnahmen (132) zusammenzuwirken, die jeder von zwei zueinander benachbarten Abschnitten (602, 603) eines horizontalen Querträgers (61) aufweist, um nach Blockade der Verstärkung (130) mit Hilfe von Blockiermitteln (133) ihre Verbindung zu versteifen, sobald die Struktur (1) entfaltet ist.

10. Faltbare Struktur (1) nach Anspruch 5, **dadurch gekennzeichnet, dass** die Nuss (60) ausgebildet ist, um imstande zu sein, schwenkend mit einem Verbindungsteil (140) im Bereich eines Drehzapfens (142), den dieses aufweist, zusammenzuwirken.

11. Faltbare Struktur (1) nach den Ansprüchen 6 und 10, **dadurch gekennzeichnet, dass** das Verbindungsteil (140) ausgebildet ist, um imstande zu sein, die Verbindung der zwei zueinander benachbarten Abschnitte (602, 603) eines horizontalen Querträgers (61) von außen zu verstärken, und ausgebildet ist, um imstande zu sein, auf den zwei Abschnitten (602, 603) von Blockiermitteln (141) blockiert zu sein.

12. Faltbare Struktur (1) nach einem der vorangehenden Ansprüche, **dadurch gekennzeichnet, dass** sie im Bereich von mindestens einer Stütze (8) Aufnahmemittel (108) zur Aufnahme von Anzeigemitteln (109) aufweist und dass die Aufnahmemittel (108) von einer Ausfalzung (110) gebildet sind, die ausgebildet ist, um imstande zu sein, eine Leuchtgirlande (120) aufzunehmen, welche die Anzeigemittel (109) bildet, oder um eine Paspel (115) aufzunehmen, welcher ein seitliches Verdunkelungsmittel (116) der faltbaren Struktur (1) aufweist.

13. Faltbare Struktur (1) nach einem der vorangehenden Ansprüche, **dadurch gekennzeichnet, dass** sie Blockiermittel in Form von mindestens einem Längsträger mit Haken (100) aufweist, der um ein oberes Gelenk (101) mindestens einer angelenkten Spreize (21) angelenkt ist, der in seinem unteren Teil mit einem Haken (103) ausgestattet ist, der ausgebildet ist, um imstande zu sein, mit einem Achszapfen (104) oder ähnlichem zusammenzuwirken, welchen ein unteres Gelenk (102) aufweist, das sich in der Vertikalen des oberen Gelenks (101) befindet.

## Claims

1. A folding shelter structure (1), capable of going from an unfolded position to a folded position, and vice versa, comprising telescoping uprights (8) including each at least one lower element (9) sliding with respect to an upper element (10) integral with said structure (1), and which support a collection of mutually-adjacent prismatic box structures (20), and the walls of which are formed of crisscrosses (21) of longitudinal members (6) articulated in the manner of scissors, wherein said uprights comprise means for unfolding or re-folding (40) said uprights (8), incorporated into said telescoping uprights (8) and wherein said upper element (10) comprises, over all or part of its length, guiding means formed of a slide (13), designed to be capable of cooperating with rolling means formed by a carriage (12) that slides inside the latter and on which are mounted, in an articulated manner, the ends of longitudinal members (6) said structure comprises (1), said means (40) for unfolding or re-folding said uprights (8) being made up of gas cylinders (41).

2. The folding structure (1) according to claim 1, wherein said lower element (9) slides inside said upper element (10).

3. The folding structure (1) according to one of the preceding claims, wherein it has a polygonal plane, each side of the polygon serving as a support for a different odd number of boxes (20).

4. The folding structure (1) according to one of the preceding claims, wherein it comprises secondary unfolding means (25) or at least one jack positioned diagonally with respect to at least one diamond formed at an articulated crisscross (21) that some of said longitudinal members (6) form, together, on the side (22) of at least one of the boxes (20) making up the structure (1).

5. The folding structure (1) according to one of the preceding claims, wherein it comprises at least one tongue (60) designed to be capable of being fixed at the periphery of the unfolded structure on the end of longitudinal members (6) bearing the covering means (3), and having a lower portion of a well-known shape designed to be suitable for the coupling of at least one horizontal cross-piece (61).

6. The folding structure (1) according to the preceding claim, wherein said horizontal cross-piece (61) is made up of at least two segments (602) and (603) mounted articulated by means of a hinge (601).

7. The folding structure (1) according to one of claims 5 or 6, wherein said horizontal cross-piece (61) is designed to be capable of cooperating with a recess (131) comprised by the upper portion (10) of an upright (8).

8. The folding structure (1) according to one of the preceding claims, wherein it incorporates at least one reinforcement (130), designed to be capable of cooperating with a recess (131) comprised by the upper portion (10) of an upright (8), and with a recess (132) comprised by a horizontal cross-piece (61) adjacent to said upper portion (10), so as to rigidify their connection once the structure (1) is unfolded, after the immobilization of said reinforcement (130) with the help of locking means (133).

9. The folding structure (1) according to claim 6, wherein it incorporates at least one reinforcement (130), designed to be capable of cooperating with recesses (132) comprised by each of two segments (602, 603) of a horizontal cross-piece (61) adjacent to one other, so as to rigidify their connection once the structure (1) is unfolded, after the immobilization of said reinforcement (130) with the help of locking means (133).

10. The folding structure (1) according to claim 5, wherein said tongue (60) is designed to be capable of cooperating pivotally with a junction piece (140) at a pivot (142) the latter comprises.

11. The folding structure (1) according to claims 6 and 10, wherein said junction piece (140) is designed to be capable of reinforcing, from the outside, the junction of said two segments (602, 603) of a horizontal cross-piece (61) adjacent to one other, and is designed to be capable of being immobilized through immobilization means (141) on said two segments (602, 603).

12. The folding structure (1) according to one of the preceding claims, wherein it comprises, at the level of at least one upright (8), receiving means (108) for receiving signalization means (109), and wherein said receiving means (108) are made up of a rabbet (110) designed to be capable of receiving a string of lights (120) forming said signalization means (109), or of receiving a piping (115) comprised by a lateral concealing means (116) of said folding structure (1).

13. The folding structure (1) according to one of the preceding claims, wherein it comprises locking means in the form of at least one longitudinal member-hook (100), articulated around an upper articulation (101) of at least one articulated crisscross (21), provided at its lower portion with a hook (103) designed to be capable of cooperating with a trunnion (104) or the like, comprised by a lower articulation (102) situated on the vertical of said upper articulation (101).
